# EUROPÄISCHE PATENTSCHRIFT

(11) **EP 3 241 775 B1**
(45) Veröffentlichungstag und Bekanntmachung des Hinweises auf die Patenterteilung: **28.11.2018**
(21) Anmeldenummer: 17169163.7
(22) Anmeldetag: 03.05.2017
(51) Int. Cl.: B65D 5/00

(54) **STAPELECKE**
STACKING CORNER
COIN D'EMPILAGE

(30) Priorität: 06.05.2016 DE 102016108411
(43) Veröffentlichungstag der Anmeldung: 08.11.2017
(73) Patentinhaber: Wolfcraft GmbH, 56746 Kempenich (DE)
(72) Erfinder: Moog, Christopher, 56422 Wirges (DE)
(74) Vertreter: Grundmann, Dirk

(56) Entgegenhaltungen:
- EP-A1- 0 270 343
- DE-A1- 3 937 263
- DE-U1-202014 008 666
- GB-A- 2 389 842

## Beschreibung

### Gebiet der Technik

Die Erfindung betrifft eine Stapelecke mit einer von zwei rechtwinklig zueinander stehenden unteren Anlageflanken und einer quer dazu verlaufenden Auflageflanke gebildeten unteren Ecknische zum Aufsetzen auf eine Ecke eines unteren Kartons, einem der Auflageflanke entspringenden Fixierelement und einer von zwei mit den unteren Anlageflanken fluchtenden oberen Anlageflanken und einer von der Auflageflanke weg weisenden Stützflanke gebildeten oberen Ecknische zur Aufnahme einer Ecke eines auf den unteren Karton stapelbaren oberen Kartons.

### Stand der Technik

Aus der US 4,068,353 oder DE 39 37 263 A1 sind Stapelecken bekannt, die auf die Ecken eines Öffnungsrandes eines unteren Kartons aufsetzbar sind, um einerseits den unteren Karton in einem geöffneten Zustand zu halten und andererseits einen auf den unteren Karton aufstapelbaren oberen Karton an den unteren Karton zu fixieren. Dabei ist ein Fixierelement vorgesehen, das in das Innere des Kartons hineinragt, so dass die Stapelecke auf dem oberen Rand des unteren Kartons aufklipsbar ist.

Die GB 2 389 842 A offenbart eine Stapelecke, bei der aus einer Auflageflanke und einer von dieser weg weisenden Stützflanke jeweils ein Dorn abragt, der in eine örtlich zugeordnete Öffnung eines Kartonbodens oder einer Kartondecke eingreifen kann.

Die EP 0 270 343 A1 offenbart eine Stapelecke mit einer oberen Ecknische, von der Vorsprünge abragen, wobei von einer Anlageflanke jeweils paarweise zwei Dorne abragen, in deren Schatten Seitenwände liegen, von denen Rastnasen ausgehen. Die Rastnasen können in Rastaussparungen der Kartonseitenwand eingreifen. Der Eckbereich des Kartons liegt dann in einer unteren Ecknische.

### Zusammenfassung der Erfindung

Der Erfindung liegt die Aufgabe zugrunde, die bekannte Stapelecke herstellungstechnisch zu verbessern.

Gelöst wird die Aufgabe durch die in den Ansprüchen angegebene Erfindung,

Zunächst und im Wesentlichen ist vorgesehen, dass das Fixierelement ein Dorn ist. Der Dorn besitzt eine Spitze, die durch eine Verschlussklappe des unteren Kartons hindurchsteckbar ist. Die Stapelecke ist somit geeignet, auf die Ecke eines geschlossenen Kartons aufgesetzt zu werden. Dabei liegen die beiden in einem rechten Winkel zueinander stehenden Anlageflanken an den Seitenwänden des Kartons an. Die Auflageflanke stützt sich auf einem Eckbereich der Verschlussklappe des Kartons ab. Der Dorn perforiert die Verschlussklappe oder zwei im Eckbereich übereinanderliegende Verschlussklappen. Durch das beim Aufsetzen des Dornes entstandene Loch durch die eine oder die beiden Verschlussklappen entsteht eine Fixieröffnung, durch die der Dorn hindurchgreift. Die axiale Länge des Dornes ist insbesondere kürzer als die axiale Höhe der Anlageflanken, so dass die beiden Anlageflanken beim Aufsetzen der Stapelecke auf den Eckbereich des unteren Kartons zunächst mit ihren Anlageflanken in eine Berührung zu den Seitenwänden gebracht werden können. Danach erfolgt eine Abwärtsverlagerung der Stapelecke, wobei die Anlageflanken an den Seitenwänden des Kartons entlanggleiten. Im Zuge dieser Abwärtsverlagerung tritt die Spitze des Dornes in die zuoberst liegende Verschlussklappe hinein. Die Verschlussklappe besteht gewöhnlich aus Wellpappe, so dass der Dorn durch Aufbringen einer ausreichend hohen Druckkraft eine Perforation hinterlassend in die Verschlussklappe eintreten kann. Selbiges erfolgt in eine gegebenenfalls unterhalb einer oberen Verschlussklappe liegenden weiteren Verschlussklappe. Die Ecknische wird von drei rechtwinklig aufeinander stehenden Flächen der Stapelecke ausgebildet. Diese Flächen werden von zwei senkrecht zueinander stehenden Seitenwänden und einem quer dazu verlaufenden Steg ausgebildet. Die Seitenwände setzen sich jenseits des Steges fort und bilden obere Anlageflanken, die ebenfalls rechtwinklig zueinander stehen und jeweils mit einer unteren Anlageflanke fluchten. Eine nach unten weisende Oberfläche des Steges bildet die Auflageflanke. Eine von der Auflageflanke weg weisende, nach oben gerichtete Seite des Steges bildet eine Stützflanke aus, auf der sich ein oberer Karton abstützen kann. In einer bevorzugten Ausgestaltung der Erfindung geht von der Stützflanke kein Fixierelement oder kein Dorn aus, so dass die Stützflanke im Wesentlichen glatt und eben verläuft. Die Stapelecke besitzt somit zwei unter Ausbildung eines L-Profils in einem Scheitelbereich miteinander verbundene Seitenwände, die jeweils einen rechteckigen Querschnitt aufweisen. Im Inneren des L-förmigen Profilkörpers befindet sich der die Stützflanke und die Auflageflanke ausbildende Steg, der bevorzugt einen dreieckigen Grundriss aufweist. Der Grundriss des Steges kann aber auch eine Mehrkantfläche aufweisen. Er kann bspw. viereckig sein. Es ist auch vorgesehen, dass eine Randkante des Stegs bogenförmig verläuft. Der Auflageflanke entspringt beabstandet von den beiden Anlageflanken zumindest ein Dorn. Der Auflageflanke können aber auch mehrere Dorne entspringen. Es ist vorgesehen, dass ein Dorn etwa in der Mitte der Auflageflanke angeordnet ist. Der Dorn kann einen im Wesentlichen zylindrischen, bevorzugt kreiszylindrischen Querschnitt besitzen. Der Querschnitt kann aber auch kreuzförmig sein. Der Dorn kann auch eine Kegelform oder Pyramidenform besitzen. Bevorzugt ist aber lediglich das Ende als Spitze in Form eines Kegels ausgebildet. Ferner kann vorgesehen sein, dass der der Auflageflanke benachbarte Abschnitt des Dornes mit Stützwänden mit der Auflageflanke verbunden ist. Ein von der Auflageflanke weg weisender Rand der Stützflanke kann eine Schneide aufweisen. Diese Schneide bzw. diese Randkante läuft bevorzugt schräg zur Ebene der Auflageflanke. Die axiale Länge des Dornes ist bevorzugt kürzer oder aber auch gleich lang einer axialen Länge eines Fensters, welches im Scheitelbereich des L-Profils ausgebildet ist. Das Fenster wird somit von einem Kantenbereich der Stapelecke ausgebildet, in dem die beiden Seitenwände miteinander verbunden sind. Das Fenster erstreckt sich bevorzugt über eine axiale Länge von der Spitze des Dornes bis zu seiner Wurzel, so dass eine untere Schmalseite des Fensters auf Höhe der Auflageflanke liegt. Das Fenster kann von zwei winkelförmigen Ausschnitten jeweils einer Seitenwand der Stapelecke ausgebildet sein. Die Stapelecke ist bevorzugt als Kunststoff-Spritzgussteil ausgebildet, so dass das Fenster bei der Fertigung vorteilhaft ist, um bspw. einen Schieber aus der Form zu ziehen. Die Stapelecke kann aber auch aus Blech oder einem anderweitigen Material gefertigt sein. Sie kann auch aus Zink-Druckguss gefertigt sein. Sowohl die Umfangsfläche des Dornes als auch die Umfangsfläche der Spitze kann profiliert sein. Die Umfangsflächen von Spitze und Zylinderabschnitt des Dornes können fachwerkartige Strukturen, insbesondere Ausnehmungen aufweisen. Es ist ebenfalls vorgesehen, dass die Anlageflanken von strukturierten Oberflächen der Seitenwände gebildet sind. Die Strukturen können winklig zueinander verlaufende Stege aufweisen, die unter Ausbildung von Knoten miteinander verbunden sind. Beispielsweise können die strukturgebenden Stege wabenförmig angeordnet sein. Die Seitenwände können nicht nur auf ihren zu den Ecknischen weisenden Oberflächen strukturiert sein. Es ist auch vorgesehen, dass die nach außen weisenden Oberflächen der Seitenwände Strukturen aufweisen, bspw. in Form von parallel zueinander verlaufenden Nuten oder Rippen, wobei sich diese Rippen oder Nuten quer zur Längserstreckungsrichtung der Stapelecke erstrecken.

### Kurze Beschreibung der Zeichnungen

Ein Ausführungsbeispiel der Erfindung wird nachfolgend anhand von beigefügten Zeichnungen erläutert. Es zeigen:
- Fig. 1: eine erste perspektivische Darstellung einer Stapelecke 1,
- Fig. 2: eine Unteransicht der Stapelecke 1,
- Fig. 3: eine Draufsicht auf die Stapelecke 1,
- Fig. 4: eine Seitenansicht der Stapelecke,
- Fig. 5: eine zweite perspektivische Darstellung,
- Fig. 6: ein Anwendungsbeispiel von vier Stapelecken zum Übereinanderstapeln eines unteren Kartons 13 und eines oberen Kartons 15,
- Fig. 7: eine Folgedarstellung zu Figur 6,
- Fig. 8: einen Ausbruch an der Stelle VIII in Figur 7,
- Fig. 9: ein zweites Anwendungsbeispiel,
- Fig. 10: den Bereich X in Figur 9 vergrößert,
- Fig. 11: den Bereich XI in Figur 9 vergrößert,

### Beschreibung der Ausführungsformen

Die in den Figuren 1 bis 4 im Detail dargestellte Stapelecke 1 besteht aus einem Kunststoff-Spritzgussteil und besitzt zwei L-förmig aufeinander stehende Seitenwände 11. Innerhalb des L-Zwischenraumes erstreckt sich ein Steg 3, der die Innenoberflächen der Seitenwände 11 miteinander verbindet. Die Seitenwände 11 haben einen im Wesentlichen rechteckigen Grundriss. Der Steg 12 besitzt einen im Wesentlichen dreieckigen Grundriss. Der Grundriss des Steges 12 ist ein gleichschenkliges, rechtwinkliges Dreieck, dessen Katheten entlang der Innenseiten der Seitenwände 11 verlaufen und dessen Hypotenuse die beiden Ränder der Seitenwände 11 miteinander verbindet.

Der Scheitelbereich, in dem die beiden Seitenwände 11 aneinandergrenzen, besitzt ein Fenster 10. Das Fenster 10 befindet sich im Schatten eines Dornes 8, der etwa in der Mitte der Dreiecksfläche des Steges 3 wurzelt und der an seinem freien Ende eine Spitze 9 ausbildet. Der Dorn 8 besitzt eine kreiszylindrische Mantelwand, die eine Dornachse definiert, die durch die Spitze 9 des Dornes hindurchragt und die parallel zur Scheitellinie verläuft, an der die beiden Seitenwände 11 ineinander übergehen. Die axiale Länge des Fensters 10 entspricht der axialen Länge des Dornes. Die Breite des Fensters 10 entspricht in etwa dem Durchmesser des Dornes 8.

Sowohl die Innenoberflächen der Seitenwände 11 als auch die nach außen weisenden Außenoberflächen der Seitenwände 11 sind profiliert. Die Außenwände besitzen quer zur Achsrichtung verlaufende Rippen bzw. Nuten. Die Innenoberflächen der Seitenwände 11 besitzen Stege, die unter Ausbildung von Knoten miteinander verbunden sind. Insbesondere verlaufen die Stege wabenförmig. Auch die Zylindermantelfläche des Dornes 8 und die Kegelfläche der Spitze 9 sind profiliert. Sie besitzen eine Vielzahl regelmäßig angeordneter Ausnehmungen.

Die Stapelecke 1 bildet zwei in Achsrichtung hintereinander liegende Ecknischen 4, 7 aus. Eine untere Ecknische 4 wird von zwei rechtwinklig zueinander verlaufenden Anlageflanken 2 gebildet, wobei die Anlageflanken 2 jeweils von den inneren Oberflächen der Seitenwände 11 gebildet sind. Eine dritte Fläche der unteren Ecknische 4 bildet eine Auflageflanke 3 und wird von der nach unten weisenden Seitenfläche des Steges 12 gebildet. Die Auflageflanke 3 und die unteren Anlageflanken 2 verlaufen jeweils rechtwinklig zueinander.

Die axiale Länge der oberen Ecknische 7 ist etwas kürzer als die axiale Länge der unteren Ecknische 4. Die obere Ecknische 7 wird von zwei oberen Anlageflanken 5 ausgebildet, die ebenfalls von den nach innen weisenden Seitenflächen der Seitenwände 11 gebildet ist. Die oberen Anlageflanken 5 fluchten somit zu den unteren Anlageflanken 2. Die obere Ecknische 7 besitzt darüber hinaus eine Stützflanke 6, die vom Steg 12 ausgebildet ist. Die Auflageflanke 3 liegt der Stützflanke 6 gegenüber.

Ein erstes Verwendungsbeispiel von vier Stapelecken 1 zeigen die Figuren 5 bis 7. Auf die nach oben weisende Oberseite eines mit Verschlussklappen 16 verschlossenen Kartons, beispielsweise eines Umzugskartons, werden auf die Ecken jeweils eine Stapelecke 1 aufgesetzt. Dabei liegen die unteren Anlageflanken 2 an den vertikalen Seitenwänden des unteren Kartons 13 an. Die Spitze des Dornes 9 wird beim Aufsetzen der Stapelecke 1 durch die Verschlussklappe 16 hindurchgedrückt. Die Spitze perforiert dabei die Verschlussklappe 16. Üblicherweise liegen im Eckbereich der Oberseite eines Kartons zwei Verschlussklappen übereinander, wie dies die Figur 8 zeigt. Der Dorn 8 durchdringt dabei beide Verschlussklappen 16 und hinterlässt zwei fluchtend zueinander liegende Einstechöffnungen, durch die der Dorn 8 in das Innere des Kartons 13 hineinragt. Der - bezogen auf die Achse des Dornes 8 - radiale Abstand der Mantelwand des Dornes 8 zu den Anlageflanken 2 ist ausreichend groß, dass dort die Wandung eines insbesondere aus Wellpappe gefertigten Kartons Aufnahme findet. Es ist insbesondere vorgesehen, dass der Abstand zwischen Mantelfläche des Dornes 8 und den Anlageflanken 2 größer ist als die Materialstärke zweier Kartonwandungen. Dadurch ist es möglich, die Stapelecke 1 auch in einer Weise zu verwenden, wie sie die Figuren 9 bis 11 zeigt, wobei die Stapelecken 1 auf die oberen Randkanten eines geöffneten Kartons aufgesetzt sind, bei dem die Verschlussklappen 16 entweder nach innen oder nach außen gefaltet parallel zu den Seitenwänden des Kartons 13 verlaufen. Wie die Figur 10 zeigt, liegt der Dorn 8 dann im inneren Eckbereich der Seitenwände des Kartons 13 an. Ein weiterer Vorteil der erfindungsgemäßen Stapelecke ist die Möglichkeit, dass auch geöffnete Kartons aufeinandergestapelt werden können.

Sowohl in der in den Figuren 6 bis 8 dargestellten Verwendungsweise als auch in der in den Figuren 9 bis 11 dargestellten Verwendungsweise liegt die nach unten weisende Auflageflanke 3 des Steges 12 auf der Oberseite des unteren Kartons 13 an. Wie die Figur 8 zeigt, stützt sich die Auflageflanke 3 dort auf einer Verschlussklappe 16 ab. Die Figur 10 zeigt wie sich die Auflageflanke 3 auf einer Randkante der Seitenwand des Kartons 13 abstützt.

Die oberen Anlageflanken 5 definieren dann die Eckbereiche einer Rechteckfläche, die der Oberseitenfläche des unteren Kartons entspricht. Ein weiterer Karton 15, der einen oberen Karton darstellt, kann jetzt auf den unteren Karton 13 aufgesetzt werden, wie es die Figuren 6 und 7 zeigen. Die untere Ecke des oberen Kartons 15 liegt dann zwischen den unteren Anlageflanken 2 und stützt sich auf der Stützflanke 6 ab.

### Liste der Bezugszeichen

- 1: Stapelecke
- 2: untere Anlageflanke
- 3: Auflageflanke
- 4: untere Ecknische
- 5: obere Anlageflanke
- 6: Stützflanke
- 7: obere Ecknische
- 8: Dorn
- 9: Spitze
- 10: Fenster
- 11: Seitenwand
- 12: Steg
- 13: unterer Karton
- 14: Ecke
- 15: oberer Karton
- 16: Verschlussklappe
- 17: Wand
- 18: Stützwand
- 19: Schneide

## Patentansprüche

1. Stapelecke (1) mit einer von zwei rechtwinklig zueinander stehenden Seitenwänden (11) gebildeten unteren Anlageflanken (2) und einer quer dazu verlaufenden Auflageflanke (3) gebildeten unteren Ecknische (4) zum Aufsetzen auf eine Ecke (14) eines unteren Kartons (13), einem der Mitte der Auflageflanke (3) entspringenden Fixierelement, welches ein Dorn (8) mit einer durch eine Verschlussklappe (16) des unteren Kartons (13) hindurchsteckbaren Spitze (9) ist, und einer von zwei mit den unteren Anlageflanken (2) fluchtenden, ebenfalls von den Seitenwänden (11)gebildeten oberen Anlageflanken (5) und einer von der Auflageflanke (3) weg weisenden Stützflanke (6) gebildeten oberen Ecknische (7) zur Aufnahme einer Ecke eines auf den unteren Karton (13) stapelbaren oberen Kartons (15), **dadurch gekennzeichnet, dass** in einem Scheitelbereich der beiden Seitenwände (11) im Schatten des Dornes (8) ein Fenster (10) angeordnet ist, wobei die Fläche des Fensters (10) größer ist als eine parallel zur Fläche des Fensters (10) geschnittene Querschnittsfläche des Dornes (8).

2. Stapelecke nach Anspruch 1, **dadurch gekennzeichnet, dass** die Stapelecke (1) als Kunststoff-Spritzgussteil oder aus Metall ausgebildet ist.

3. Stapelecke nach einem der vorhergehenden Ansprüche, **dadurch gekennzeichnet, dass** die Auflageflanke (3) und die Stützflanke (6) von einem rechtwinklig zu den Seitenwänden (11) verlaufenden Steg (12) gebildet sind.

4. Stapelecke nach einem der vorhergehenden Ansprüche, **dadurch gekennzeichnet, dass** die Seitenwände (11) einen im Wesentlichen rechteckigen Grundriss aufweisen.

5. Stapelecke nach Anspruch 3, **dadurch gekennzeichnet, dass** der Steg (12) einen im Wesentlichen dreieckigen Grundriss aufweist.

6. Stapelecke nach einem der vorhergehenden Ansprüche, **dadurch gekennzeichnet, dass** der Dorn (8) zwischen seiner Wurzel und seiner Spitze (9) im Wesentlichen kreiszylinderförmig oder kreuzförmig ausgebildet ist.

7. Stapelecke nach einem der vorhergehenden Ansprüche, **dadurch gekennzeichnet, dass** die zu den Ecknischen (4, 7) weisenden Oberflächen und/oder die von den Ecknischen (4, 7) weg weisenden Oberflächen der Seitenwände (11) eine Profilstruktur aufweisen.

8. Stapelecke nach einem der vorhergehenden Ansprüche, **dadurch gekennzeichnet, dass** der Auflageflanke (3) mehrere, insbesondere drei Dorne entspringen und/oder dass dem Dorn (8) eine Stützwand (18), insbesondere mit einer Schneide (19), zugeordnet ist.

9. Stapelecke nach einem der vorhergehenden Ansprüche, **dadurch gekennzeichnet, dass** die Stützflanke (6) im Wesentlichen glatt und eben verläuft und von der Stützflanke (6) kein Fixierelement ausgeht.

10. Stapelecke nach einem der vorhergehenden Ansprüche, **dadurch gekennzeichnet, dass** das Fenster (10) von zwei winkelförmigen Ausschnitten jeweils einer Seitenwand (11) der Stapelecke (1) ausgebildet ist, wobei eine Schmalseite des Fensters (10) auf Höhe der Auflageflanke (3) liegt und eine axiale Länge besitzt, die dem Abstand der Spitze (9) des Dornes (8) zu seiner Wurzel entspricht.

11. Stapelecke nach einem der vorhergehenden Ansprüche, **dadurch gekennzeichnet, dass** die Breite des Fensters in etwa dem Durchmesser des Dornes (8) entspricht.

## Claims

1. Stacking corner (1) comprising a lower corner recess (4) which is formed of two lower bearing flanks (2) formed of two lateral walls (11) perpendicular to one another and a bearing flank (3) extending transversely thereto and is intended for being placed on a corner (14) of a lower box (13), a fixing element which originates in the centre of the bearing flank (3) and is a mandrel (8) comprising a tip (9) that can extend through a closure flap (16) of the lower box (13), and an upper corner recess (7) which is formed of two upper bearing flanks (5) that are aligned with the lower bearing flanks (2) and are likewise made up of two lateral walls (11) and a supporting flank (6) facing away from the bearing flank (3) and which is intended for receiving a corner of an upper box (15) that can be stacked on the lower box (13),
**characterised in that** a window (10) is arranged in an apex region of the two lateral walls (11) behind the mandrel (8), the surface of the window (10) being larger than a cross-sectional area of the mandrel (8) cut in parallel with the surface of the window (10).

2. Stacking corner according to claim 1, **characterised in that** the stacking corner (1) is a plastics injection-moulded part or is made of metal.

3. Stacking corner according to either of the preceding claims, **characterised in that** the bearing flank (3) and the support flank (6) are formed of a rib (12) extending perpendicularly to the lateral walls (11).

4. Stacking corner according to any of the preceding claims, **characterised in that** the lateral walls (11) have a substantially rectangular plan.

5. Stacking corner according to claim 3, **characterised in that** the rib (12) has a substantially triangular plan.

6. Stacking corner according to any of the preceding claims, **characterised in that** the mandrel (8) is substantially circular-cylindrical or cross-shaped between the base thereof and the tip (9) thereof.

7. Stacking corner according to any of the preceding claims, **characterised in that** the surfaces facing the corner recesses (4, 7) and/or the surfaces of the lateral walls (11) facing away from the corner recesses (4, 7) have a profile structure.

8. Stacking corner according to any of the preceding claims, **characterised in that** a plurality of, in particular three, mandrels originate from the bearing flank (3) and/or **in that** a supporting wall (18), in particular comprising an edge (19), is associated with the mandrel (8).

9. Stacking corner according to any of the preceding claims, **characterised in that** the supporting flank (6) is substantially smooth and planar and a fixing element does not originate from the supporting flank (6).

10. Stacking corner according to any of the preceding claims, **characterised in that** the window (10) is formed of two angular cut-outs in each case of a lateral wall (11) of the stacking corner (1), a short side of the window (10) being at the height of the bearing flank (3) and having an axial length which corresponds to the distance of the tip (9) of the mandrel (8) from the base thereof.

11. Stacking corner according to any of the preceding claims, **characterised in that** the width of the window corresponds approximately to the diameter of the mandrel (8).

## Revendications

1. Coin d'empilage (1) ayant une niche de coin inférieure (4) formée de deux flancs de butée inférieurs (2) formés de deux parois latérales mutuellement perpendiculaires (11) et d'un flanc d'appui (3) s'étendant transversalement à ceux-ci, destinée à être mise en place sur un coin (14) d'un carton inférieur (13), un élément de fixation faisant saillie au centre du flanc d'appui (3), qui est une broche (8) avec une pointe (9) pouvant être enfichée à travers un volet de fermeture (16) du carton inférieur (13), et une niche de coin supérieure (7) formée de deux flancs de butée supérieurs (5) alignés avec les flancs de butée inférieurs (2) et formés également par les parois latérales (11), et d'un flanc de support (6) orienté à l'opposé du flanc d'appui (3), destinée à recevoir un coin d'un carton supérieur (15) pouvant être empilé sur le carton inférieur (13), **caractérisé en ce qu'**une fenêtre (10) est agencée dans une zone de sommet des deux parois latérales (11) dans l'ombre de la broche (8), dans lequel la surface de la fenêtre (10) est supérieure à une surface transversale de la broche (8) dans une coupe parallèle à la surface de la fenêtre (10).

2. Coin d'empilage selon la revendication 1, **caractérisé en ce que** le coin d'empilage (1) est réalisé en tant que pièce moulée par injection de matière plastique ou en métal.

3. Coin d'empilage selon l'une des revendications précédentes, **caractérisé en ce que** le flanc d'appui (3) et le flanc de support (6) sont formés d'une traverse (12) s'étendant perpendiculairement par rapport aux parois latérales (11).

4. Coin d'empilage selon l'une des revendications précédentes, **caractérisé en ce que** les parois latérales (11) présentent un plan de base sensiblement rectangulaire.

5. Coin d'empilage selon la revendication 3, **caractérisé en ce que** la traverse (12) présente un contour sensiblement triangulaire.

6. Coin d'empilage selon l'une des revendications précédentes, **caractérisé en ce que** la broche (8) est réalisée sous forme sensiblement cylindrique ou en forme de croix entre sa racine et sa pointe (9) .

7. Coin d'empilage selon l'une des revendications précédentes, **caractérisé en ce que** les surfaces supérieures des parois latérales (11) orientées vers les niches d'angle (4, 7) et/ou les surfaces supérieures orientées à l'opposé des niches d'angle (4, 7) présentent une structure profilée.

8. Coin d'empilage selon l'une des revendications précédentes, **caractérisé en ce que** plusieurs, en particulier trois broches font saillie à partir du flanc d'appui (3) et/ou **en ce qu'**une paroi de support (18), en particulier avec une arête de coupe (19), est associée à la broche (8).

9. Coin d'empilage selon l'une des revendications précédentes, **caractérisé en ce que** le flanc de support (6) s'étend sensiblement lisse et plat et **en ce qu'**aucun élément de fixation ne sort du flanc de support (6).

10. Coin d'empilage selon l'une des revendications précédentes, **caractérisé en ce que** la fenêtre (10) est formée de deux découpes formant un angle, dans chaque paroi latérale (11) du coin d'empilage (1), dans lequel un côté étroit de la fenêtre (10) est situé à hauteur du flanc d'appui (3) et présente une longueur axiale qui correspond à la distance de la pointe (9) de la broche (8) à sa racine.

11. Coin d'empilage selon l'une des revendications précédentes, **caractérisé en ce que** la largeur de la fenêtre correspond approximativement au diamètre de la broche (8).
